# EUROPÄISCHE PATENTSCHRIFT

(11) **EP 3 891 323 B1**
(45) Veröffentlichungstag und Bekanntmachung des Hinweises auf die Patenterteilung: **07.06.2023**
(21) Anmeldenummer: 19821256.5
(22) Anmeldetag: 04.12.2019
(51) Int. Cl.: C25D 13/22, E05D 11/10, E05D 9/00, E05D 11/08, E05D 5/06

(54) **LAGERSTELLE FÜR EINEN HECKKLAPPEN- ODER FRONTKLAPPENBÜGEL**
BEARING POINT FOR A TAILGATE BRACKET OR A FRONT FLAP BRACKET
POINT D'APPUI POUR UNE ATTACHE DE HAYON OU DE CAPOT AVANT

(30) Priorität: 05.12.2018 DE 102018130922
(43) Veröffentlichungstag der Anmeldung: 13.10.2021
(73) Patentinhaber: Prinz Kinematics GmbH, 55542 Stromberg (DE)
(72) Erfinder: ZINNER, Achim, 55583 Bad Kreuznach (DE)
(74) Vertreter: Patentanwälte und Rechtsanwalt Weiß, Arat & Partner mbB
(86) Internationale Anmeldenummer: PCT/EP2019/083582
(87) Internationale Veröffentlichungsnummer: WO 2020/115087

(56) Entgegenhaltungen:
- EP-A1- 3 498 956
- EP-A2- 2 592 207
- WO-A1-95/16094
- DE-C1- 19 960 736
- US-B1- 8 732 906

## Beschreibung

### Technisches Gebiet

Die Erfindung betrifft ein Lagerstelle für einen Heckklappen- oder Frontklappenbügel nach dem Oberbegriff des Anspruchs 1.

### Stand der Technik

Derartige Lagerstellen für einen Heckklappen- oder Frontklappenbügel sind bereits in vielfältiger Form und Ausgestaltung bekannt und gebräuchlich. So wird beispielsweise in der DE 10 2010 032 459 A1 eine Anordnung mit einer Klappe offenbart, die von einem Bügelscharnierarm gehalten ist, der an einem Lagerbock angelenkt ist, einer Feder, die ein Aufschwenken der Klappe zumindest unterstützt, und einer Rastierung, die mit einem Rastbereich des Bügelscharnierarms zusammenwirkt und die die Klappe in ihrer maximalen Offen-Position lösbar arretiert, dadurch gekennzeichnet, dass die Rastierung eine Aufnahme ist, in die der Rastbereich des Bügelscharnierarms beim Erreichen der maximalen Offen-Position der Klappe einschwenkt, wobei die Aufnahme außerhalb der Feder angeordnet ist und/oder den Rastbereich an mindestens drei Seiten aufnimmt.

Weiter wird auf die EP 2 592 207 A2 verwiesen. Dort ist ein Scharnier offenbart, welches einen definierten Reibungswiderstand erzeugt, welcher die Handhabung des Scharniers verbessern soll.

Außerdem wird auf die US 8,732,906 B1 hingewiesen, welches ein Scharnier aufzeigt bei dem ein erstes Scharnierteil und ein zweites Scharnierteil mit einer Scharnierbolzen durchgriffen werden, wobei der Scharnierbolzen verdrehfest mit dem ersten Scharnier verbunden ist und das zweite Scharnier frei drehend gegen das erste Scharnier angeordnet ist und dabei die gesamte Vorrichtung aus einem stromleitenden Werkstoff ist.

Zusätzlich wird auf die WO 95/16094 A verwiesen, welche eine Kontaktscheibe zwischen dem ersten Scharnierteil und dem zweiten Scharnierteil auf dem Scharnierbolzen angeordnet ist.

Die DE 199 60 736 C1 beschreibt ein Scharnier aus elektrisch leitendem Material, bestehend aus zwei Scharnierteilen, die mittels eines Scharnierstifts schwenkbar miteinander verbunden sind, wobei der Scharnierstift in einem Scharnierteil drehsicher festgelegt und im anderen Scharnierteil mit Laufsitz gelagert ist. Dabei sind die Teile, die aneinander anliegen und bei einer Schwenkbewegung relativ zueinander bewegt werden, in den aneinander anliegenden Bereichen durch eine elektrisch nicht leitende Beschichtung gegeneinander isoliert, wobei die Beschichtung mindestens an einer Stelle unterbrochen ist. Dabei ist die Unterbrechungsstelle von Beschichtungsmaterial umgeben und stellt eine elektrisch leitend Kontaktstelle zwischen den sich berührenden Teilen dar.

Zuletzt wird auf die EP 3 498 956 A1 verwiesen, welch ein Scharnier für eine Kraftfahrzeugtür an einem Kraftfahrzeug mit einer ersten Scharnierhälfte und einer zweiten Scharnierhälfte, wobei die erste Scharnierhälfte drehfest mit einem Bolzen verbunden oder einstückig mit dem Bolzen ausgebildet ist und die zweite Scharnierhälfte eine Buchse aus Kunststoff aufweist, wobei die Buchse schwenkbar an dem Bolzen gelagert ist und zwischen Buchse und Bolzen ein leitendes Element angeordnet ist.

Um die Lackierbarkeit der einzelnen Teile durch den elektrophoretischen Abscheideprozess zu ermöglichen, wird die sogenannte kathodische Tauchlackierung (KTL) oder anodische Tauchlackierung (ATL) verwendet. Die kathodische Tauchlackierung, auch "Kataphorese" genannt, ist ein elektrochemisches Verfahren, bei dem das Werkstück in einem Tauchbad beschichtet wird.

Um die Lackierfähigkeit der Karosserie im KTL-Bad sicherzustellen, muss von einer Heckklappenanbindung zu einer Karosserieanbindung ein Stromfluss vorhanden sein. Die Leitfähigkeit wird im Stand der Technik z.B. durch Magnetbänder erreicht, die den Stromfluss zwischen den angesprochenen Teilen gewährleistet. Dies ist aufwändig und kostenintensiv, da in der Regel entsprechende Bohrungen auf den einzelnen Teilen zur verschraubten Befestigung der Magnetbänder zwischen den einzelnen Teilen notwendig sind.

### Aufgabe der Erfindung

Die Aufgabe der vorliegenden Erfindung ist es, die Nachteile aus dem Stand der Technik zu überwinden. Insbesondere soll eine Lagerstelle für einen Heckklappen- oder Frontklappenbügel bereitgestellt werden, bei der der Stromfluß zwischen den einzelnen Teil des Heckklappen- oder Frontklappenbügels kostengünstig herstellbar ist und gewährleistet werden kann.

### Lösung der Aufgabe

Zur Lösung der Aufgabe führen die Merkmale nach dem Anspruch 1.

Vorteilhafte Ausgestaltungen sind in den Unteransprüchen beschrieben.

Die erfindungsgemäße Lagerstelle für einen Heckklappen- oder Frontklappenbügel besteht in erster Linie aus drei Hauptteilen. Dabei handelt es sich um den Heckklappen- oder Frontklappenbügel, wobei der Heckklappen- oder Frontklappenbügel einends eine Karosserieanbindung und andernends eine Heckklappenanbindung aufweist. Dabei sind die Teile einzeln hergestellt und anschließend miteinander verbunden. Der Werkstoff alle Teile ist dabei ein Metall neuer Werkstoff, der Stromfluss-leitend ist.

Dies ist auch notwendig, da die Lackierbarkeit der einzelnen Teile durch den elektrophoretischen Abscheideprozess davon abhängt, dass eine Leitfähigkeit gewährleistet ist. Dazu wird die sogenannte kathodische Tauchlackierung (KTL) oder anodische Tauchlackierung (ATL) verwendet. Die kathodische Tauchlackierung, auch "Kataphorese" genannt, ist ein elektrochemisches Verfahren, bei dem das Werkstück in einem Tauchbad beschichtet wird.

Um die Lackierfähigkeit der Karosserie im KTL-Bad sicherzustellen, muss von der Heckklappenanbindung zu der Karosserieanbindung ein Stromfluss vorhanden sein.

Die einends an dem Heckklappen- oder Frontklappenbügel angeordnete Karosserieanbindung dient hierbei der Verbindung des Heckklappen- oder Frontklappenbügels mit der restlichen Karosserie. Die andernends des Heckklappen- oder Frontklappenbügels angeordnete Heckklappenanbindung dient dabei der Verbindung des Heckklappen- oder Frontklappenbügels mit einer Heckklappe. Bevorzugt kommt ein solcher Heckklappen- oder Frontklappenbügel bei Limousinen, bzw. Stufenheckfahrzeugen zum Einsatz. Dabei ist erfindungsgemäß zwischen der Karosserieanbindung und dem Heckklappen- oder Frontklappenbügel eine Kontaktscheibe angeordnet ist. Die Kontaktscheibe zeichnet sich in erster Linie dadurch aus, dass sie möglichst flach ausgebildet ist und mittig im Wesentlichen eine rotationsfreundliche bevorzugt runde Ausnehmung aufweist. Dabei weiß sie auch einen bevorzugt runden Außenumfang auf. Dies hat den Vorteil, dass sie zum einen auf eine zylindrisch ausgebildete Achse aufgezogen werden kann und zum anderen bei der Rotation der einzelnen Teile keine Angriffspunkte bietet und die Funktionsfähigkeit der Gesamtkonstruktion nicht beeinträchtigt.

Folglich kann es sich bei der Kontaktscheibe um einen Federring, eine Wellscheibe, ein Schlitzring, eine Zwischenscheibe, eine Tellerfeder oder ein anderes Kreiselement oder Teilkreiselement handelt.

Weiter ist ein Bolzen vorgesehen, der den Heckklappen- oder Frontklappenbügel zu der Karosserieanbindung haltend lagert. Dabei greift der Bolzen bevorzugt durch zwei Öffnungen der Karosserieanbindung und durch einen Durchlass des Heckklappen- oder Frontklappenbügels. Der Bolzen ist zumindest teilweise von einer Achse umfangen. Die Achse bildet dabei den Durchlass aus.

Die Achse wiederum weist einends einen einstückig ausgebildeten Kragen auf. Der Kragen dient dabei als Anschlagsfläche der Achse zum Heckklappen- oder Frontklappenbügel. Auf diese Weise wird der Heckklappen- oder Frontklappenbügel im Bereich der Karosserieanbindung mit einfach definierter Reibung verschwenkbar gehaltert. Andernends weist die Achse eine zusätzliche Drehscheibe auf. Die Drehscheibe kann auch ähnlich dem Kragen einstückig mit der Achse ausgebildet sein. Die zweistückige Ausbildung hat aber den Vorteil, dass die Drehscheibe beim Verschwenken der Achse, ohne dass es zu Verschränkungen kommen kann, frei beweglich ist.

Die Achse ist in Arbeitslage von einer Karosseriehülse teilweise oder ganz umgriffen, wobei die Karosseriehülse ein Teil der Karosserieanbindung ist. In Arbeitslage bedeutet im Rahmen dieser Erfindung, wenn die einzelnen Hauptteile, wie Heckklappenbügel, Karosserieanbindung und Heckklappenanbindung, funktional zusammengebaut sind und zum Einsatz kommen könnten.

Die Kontaktscheibe ist zwischen der Karosseriehülse und dem Kragen zumindest teilweise kontaktend angeordnet. Bei dieser Anordnung ist in besonderer Weise die Funktionalität des Stromflusses bei praktisch unbedeutender Beeinflussung des Reibungsverhaltens beim Verschwenken des Heckklappenbügel in die Offenstellung oder Verschlussstellung der Heckklappe gewährleistet.

Zwischen der Karosseriehülse und der Achse ist ein Isolator angeordnet. Bei dem Isolator handelt es sich um eine Lagerbuchse, die nicht elektrisch leitfähig ist.

Die Kontaktscheibe, der Heckklappen- oder Frontklappenbügel, die Karosserieanbindung und die Heckklappenanbindung sind aus einem stromleitenden metallenen Werkstoff hergestellt.

Der Bolzen einends einen Bolzenkopf auf und andernends ist der Bolzen in einem Bolzenlager des Heckklappen- oder Frontklappenbügels gehaltert. Andernends weist der Bolzen außerdem eine Verjüngung auf, die den Einbau des Bolzens erleichtern soll. Das Bolzenlager wiederum soll die Funktionsfähigkeit des Bolzens als Teil eines drehbaren Lagers gewährleisten. Der Bolzenkopf stellt einends wiederum den Abschluss der drehbaren Lagerung dar.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Figur 1: eine seitliche Ansicht einer erfindungsgemäßen Lagerstelle;
- Figur 2: eine geschnittene Draufsicht auf die Figur 1;
- Figur 3: eine vergrößerte Teilansicht der Figur 2.

### Ausführungsbeispiel

In Figur 1 ist eine Lagerstelle dargestellt. Die Lagerstelle besteht in erster Linie aus einem Heckklappen- oder Frontklappenbügel 3, wobei der Heckklappen- oder Frontklappenbügel 3 einends eine Karosserieanbindung 1 und andernends eine Heckklappenanbindung 2 aufweist.

Figur 1 ist die Schließstellung einer nicht gezeigten Heckklappe gezeigt, die an der Heckklappenanbindung 2 befestigt ist. Ein Richtungspfeil 4 zeigt die Schwenkbewegung des Heckklappe Hügels aus der gezeigten Schließstellung in eine Offenstellung der Heckklappe.

Zuletzt ist eine Schnittlinie A-A gezeigt. In der Figur 2 ist eine Draufsicht auf die Schnittlinie A-A gezeigt. Auch dort ist die Karosserieanbindung 1, der Heckklappenbügel 3 und die Heckklappenanbindung 2 zu erkennen. Weiter ist ein Bolzen 5 gezeigt, welcher einends einen Bolzenkopf 11 aufweist.

Der Bolzen 5 dient dabei der lagernden Halterung des Heckklappen- oder Frontklappenbügels 3 zu der Karosserieanbindung 1.

In Figur 2 ist gezeigt, wie zwischen der Karosserieanbindung 1 und dem Heckklappen- oder Frontklappenbügel 3 eine Kontaktscheibe 7 angeordnet ist.

Die Kontaktscheibe 7 kann dabei ein Federring, eine Wellscheibe, ein Schlitzring, eine Zwischenscheibe oder ein anderes Kreiselement oder Teilkreiselement sein. ä Die Kontaktscheibe 7 ist dabei zwischen dem Kragen 13 und der Karosseriehülse 8 angeordnet, wobei der Kragen 13 wiederum auf der Seite des Bolzens 5 angeordnet ist, welcher auch den Bolzenkopf 11 umfasst. Dadurch ist ein besonders fester Halt gewährleistet und dadurch wiederum ist der Stromfluss in besonders guter Weise gewährleistet.

Außerdem ist ein Kreisbereich B gezeigt, welcher in der Figur 3 vergrößert dargestellt ist.

Der Bolzen 5 ist von einer Achse 6 umfangen. Die Achse 6 weist einends einen einstückig ausgebildeten Kragen 13 und andernends eine zusätzliche Drehscheibe 10 auf. Dabei handelt es sich bei der Achse 6 im Wesentlichen um einen Hohlzylinder an dessen einen Ende der Kragen 13 in einem im wesentlich rechten Winkel vom Hohlzylinder weg angeordnet ist.

Die Achse 6 ist in Arbeitslage von einer Karosseriehülse 8 teilweise oder ganz umgriffen, wobei die Karosseriehülse 8 ein Teil der Karosserieanbindung 1 ist. Das Zusammenspiel aus der Karosseriehülse 8 und der Achse 6 und dem Bolzen 5 führt zu einer leicht definierbaren verschwenkbaren lagernden Halterung für eine solche Lagerstelle.

Die Kontaktscheibe 7 ist dabei zwischen der Karosseriehülse 8 und dem Kragen 13 zumindest teilweise kontaktend angeordnet ist. Weiter ist in diesem Zusammenhang zu erkennen, wie ein Stromfluss S von der Karosseriehülse 8 der Karosserieanbindung 1 zur Achse 6 und von der Achse 6 zum Bolzen 5 und dann zum Heckklappen- oder Frontklappenbügel 3 verläuft oder, hier nicht gezeigt, von der Achse 6 auf den Heckklappen- oder Frontklappenbügel 3 verläuft. Zuletzt weist die Achse 6 einen Durchlass 14 auf, in welchen der Bolzen 5 in Arbeitsalge eingeschoben ist.

Weiter ist zwischen der Karosseriehülse 8 und der Achse 6 ein Isolator 9 angeordnet.

Die Kontaktscheibe 7, der Heckklappen- oder Frontklappenbügel 3, die Karosserieanbindung 1 und die Heckklappenanbindung 2 aus einem stromleitenden metallenen Werkstoff bestehen.

Der Bolzen 5 weist einends einen Bolzenkopf 11 auf. Andernends ist der Bolzen 5 in einem Bolzenlager 12 des Heckklappen- oder Frontklappenbügels 3 gehaltert.

**Bezugszeichenliste**

| | |
|---|---|
| 1 | Karosserieanbindung |
| 2 | Heckklappenanbindung |
| 3 | Heckklappen- oder Frontklappenbügel |
| 4 | Richtungspfeil |
| 5 | Bolzen |
| 6 | Achse |
| 7 | Kontaktscheibe |
| 8 | Karosseriehülse |
| 9 | Isolator |
| 10 | Drehscheibe |
| 11 | Bolzenkopf |
| 12 | Bolzenlager |
| 13 | Kragen |
| 14 | Durchlass |
| | |
| A | Schnittlinie |
| B | Ausschnitt |
| S | Stromfluss |

## Patentansprüche

1. Lagerstelle für einen Heckklappen- oder Frontklappenbügel (3), wobei der Heckklappen- oder Frontklappenbügel (3) einends eine Karosserieanbindung (1) und andernends eine Heckklappenanbindung (2) aufweist, wobei zwischen der Karosserieanbindung (1) und dem Heckklappen- oder Frontklappenbügel (3) eine Kontaktscheibe (7) angeordnet ist, wobei ein Bolzen (5) den Heckklappen- oder Frontklappenbügel (3) zu der Karosserieanbindung (1) haltend lagert, wobei der Bolzen (5) zumindest teilweise von einer Achse (6) umfangen ist, wobei die Achse (6) einends einen einstückig ausgebildeten Kragen (13) und andernends eine zusätzliche Drehscheibe (10) aufweist, wobei die Achse (6) in Arbeitslage von einer Karosseriehülse (8) teilweise oder ganz umgriffen ist, wobei die Karosseriehülse (8) ein Teil der Karosserieanbindung (1) ist, wobei die Kontaktscheibe (7) zwischen der Karosseriehülse (8) und dem Kragen (13) zumindest teilweise kontaktend angeordnet ist, wobei das zwischen der Karosseriehülse (8) und der Achse (6) ein elektrischer Isolator (9) angeordnet ist, wobei die Kontaktscheibe (7) der Heckklappen- oder Frontklappenbügel (3), die Karosserieanbindung (1) und die Heckklappenanbindung (2) aus einem stromleitenden metallenen Werkstoff bestehen.

2. Lagerstelle nach Anspruch 1, wobei es sich bei der Kontaktscheibe (7) um einen Federring, eine Wellscheibe, ein Schlitzring, eine Zwischenscheibe, eine Tellerfeder oder ein anderes Kreiselement oder Teilkreiselement handelt.

3. Lagerstelle nach Anspruch 1 oder 2, wobei der Bolzen (5) einends einen Bolzenkopf (11) aufweist und andernends in einem Bolzenlager (12) des Heckklappen- oder Frontklappenbügels (3) gehaltert ist.

## Claims

1. Bearing point for a tailgate or front flap bracket (3), wherein the tailgate or front flap bracket (3) has a body connection (1) at one end and a tailgate connection (2) at the other end, wherein a contact disc (7) is arranged between the body connection (1) and the tailgate or front flap bracket (3), wherein a bolt (5) supports the tailgate or front flap bracket (3) in a retaining manner with respect to the body connection (1), wherein the bolt (5) is at least partially surrounded by an axle (6), wherein the axle (6) has, at one end, an integrally formed collar (13) and, at the other end, an additional rotary disc (10), wherein the axle (6) is partially or completely surrounded by a body sleeve (8) in the working position, wherein the body sleeve (8) is part of the body connection (1), wherein the contact disc (7) is arranged between the body sleeve (8) and the collar (13) at least partially in contact, wherein the electrical insulator (9) is arranged between the body sleeve (8) and the axle (6), wherein the contact disc (7) of the tailgate or front flap bracket (3), the body connection (1) and the tailgate connection (2) consist of a current-conducting metallic material.

2. Bearing point according to claim 1, wherein the contact disc (7) is a spring washer, a corrugated disc, a slotted ring, an intermediate disc, a disc spring or another circular element or partial circular element.

3. Bearing point according to claim 1 or 2, wherein the bolt (5) has a bolt head (11) at one end and is held in a bolt bearing (12) of the tailgate or front flap bracket (3) at the other end.

## Revendications

1. Point d'appui pour une attache de capot arrière ou de capot avant (3), dans lequel l'attache de capot arrière ou de capot avant (3) comporte un raccordement de carrosserie (1) à une extrémité et un raccordement de capot arrière (2) à l'autre extrémité,
dans lequel une rondelle de contact (7) est disposée entre le raccordement de carrosserie (1) et l'attache de capot arrière ou de capot avant (3), dans lequel un boulon (5) appuie de manière à maintenir l'attache de capot arrière ou de capot avant (3) au raccordement de carrosserie (1), dans lequel le boulon (5) est au moins partiellement entouré par un axe (6), dans lequel l'axe (6) comporte un col (13) conçu monobloc à une extrémité et une rondelle rotative (10) supplémentaire à l'autre extrémité, dans lequel l'axe (6) est partiellement ou complètement encerclé par un manchon de carrosserie (8) dans la position de travail, dans lequel le manchon de carrosserie (8) fait partie du raccordement de carrosserie (1), dans lequel la rondelle de contact (7) est disposée de manière à être au moins partiellement en contact entre le manchon de carrosserie (8) et le col (13), dans lequel un isolant (9) électrique est disposé entre le manchon de carrosserie (8) et l'axe (6), dans lequel la rondelle de contact (7), l'attache de capot arrière ou de capot avant (3), le raccordement de carrosserie (1) et le raccordement de capot arrière (2) sont constitués d'une matière métallique électriquement conductrice.

2. Point d'appui selon la revendication 1, dans lequel la rondelle de contact (7) est un anneau-ressort, une rondelle ondulée, un anneau fendu, une rondelle intermédiaire, un ressort Belleville ou un autre élément circulaire ou élément partiellement circulaire.

3. Point d'appui selon la revendication 1 ou 2, dans lequel le boulon (5) comporte une tête de boulon (11) à une extrémité et est maintenu dans un palier de boulon (12) de l'attache de capot arrière ou de capot avant (3) à l'autre extrémité.
